# EUROPÄISCHE PATENTSCHRIFT

(11) **EP 0 500 125 B1**
(45) Veröffentlichungstag und Bekanntmachung des Hinweises auf die Patenterteilung: **25.01.1995**
(21) Anmeldenummer: 92102956.7
(22) Anmeldetag: 21.02.1992
(51) Int. Cl.: E05C 9/02

(54) **Verschluss für Fenster oder Türen**
Fastening means for windows or doors
Dispositif de blocage pour fenêtres ou portes

(30) Priorität: 21.02.1991 DE 9102054 U
(43) Veröffentlichungstag der Anmeldung: 26.08.1992
(73) Patentinhaber: SCHÜRING GMBH & CO. FENSTERTECHNOLOGIE KG, D-51147 Köln (DE)
(72) Erfinder:
(74) Vertreter: Freischem, Werner, Dipl.-Ing.

(56) Entgegenhaltungen:
- DE-A- 2 425 092
- DE-C- 264 125
- DE-U- 9 102 054

## Beschreibung

Die Erfindung geht aus von einem Verschluß für Fenster oder Türen, der im Flügelfalz anzubringen ist und sich zusammensetzt aus einer in einer Beschlagnut des Flügelprofils längsverschieblich gelagerten durchgehenden Treibstange, einer die Treibstange abdeckenden Stulpschiene und mindestens einem ortsfest um eine Achse schwenkbar gelagerten Schwenkriegel, der mit der Treibstange derart zusammenwirkt, daß beim Verschieben der Treibstange in eine Richtung der Schwenkriegel aus einer Ausnehmung in der Stulpschiene ausgeschwenkt und beim Verschieben der Treibstange in die andere Richtung zurückgeschwenkt wird.

Ein Verschluß dieser Art ist bekannt aus der DE-PS 264 125. Bei dem bekannten Verschluß ist die Stulpschiene U-förmig, und der Schwenkriegel ist über einen Achsbolzen schwenkbar in den beiden Seitenwänden der Stulpschiene gelagert. Die Stulpschiene ist unter Zwischenfügen von Distanzstiften mittels Schrauben am Flügelprofil befestigt. Dabei durchgreifen die Distanzbolzen und die Schrauben die Treibstange durch darin angeordnete Langlöcher.

Der bekannte Verschluß hat den Nachteil, daß die Stulpschiene U-förmig sein muß und deshalb an Fenster- oder Türflügeln nicht verwendbar ist, bei denen die Beschlagnut von einer flachen Stulpschiene abgedeckt werden muß.

Der Erfindung liegt die Aufgabe zugrunde, einen Verschluß der eingangs genannten Art so auszubilden, daß trotz Verwendung einer flachen Stulpschiene eine zuverlässige Lagerung des Schwenkriegels erreicht wird und der Schwenkriegel sowie die Lagerung des Schwenkriegels hoch belastbar sind und ein Aufbrechen dieses Verschlusses erschwert ist. Ferner sollen die Herstellungs- und Montagekosten des Verschlusses gering sein.

Diese Aufgabe wird erfindungsgemäß dadurch gelöst, daß die Treibstange im Bereich des Schwenkriegels durch Abkröpfungen parallel versetzt ist und an der Rückseite der Stulpschiene im Bereich der Ausnehmung ein Lagerbock für den Schwenkriegel befestigt ist, der die Treibstange durch ein Langloch in der Treibstange durchgreift und der einen Schraubendurchgang aufweist und zusammen mit der Stulpschiene gegen das Flügelprofil anschraubbar ist.

Der Verschluß nach der Erfindung hat den Vorteil, daß alle am Schwenkriegel angreifenden Kräfte von dem unmittelbar auf dem Flügelprofil befestigten Lagerbock aufgenommen werden.

Der erfindungsgemäße Verschluß hat eine geringe Bauhöhe, so daß er ohne Anbringung einer Ausfräsung im Rahmenprofil in eine übliche Beschlagnut des Rahmenprofils einsetzbar ist. An die durchgehende, ungeteilte Treibstange können mehrere Verschlüsse hintereinander angeordnet werden.

Der Lagerbock weist zur Stulpschiene hin offene Lagerschalen auf zur Aufnahme von seitlich vorragenden Lagerzapfen des Schwenkriegels. Vor dem Befestigen des Lagerbocks an der Stulpschiene wird der Schwenkriegel mit seinen Lagerzapfen in die Lagerschalen des Lagerbocks eingelegt. Der Lagerbock weist konzentrisch zu seinem Durchgang einen Nietkragen auf, mit dem er,in eine trichterartige Ausnehmung der Stulpschiene greifend und ein Senkloch bildend,an die Stulpschiene angenietet ist.

Zum Ausschwenken des Schwenkriegels dient ein Ausstellhebel, der mit einem Ende am Schwenkriegel und mit seinem anderen Ende an einen Lagerschlitten angelenkt ist, der an der Treibstange befestigt, insbesondere angenietet ist. Ferner ist der Lagerschlitten in einem Führungsschlitz der Stulpschiene geführt und weist einen Führungskopf auf, der die Stulpschiene beidseitig übergreift. Durch diesen, die Stulpschiene übergreifenden Führungskopf des Lagerschlittens und das Annieten des Lagerschlittens an die Treibstange ist die Treibstange, der Lagerbock, der Lagerschlitten, der Schwenkriegel und der Ausstellhebel zu einer leicht montierbaren Einheit verbunden.

Weitere Merkmale der Erfindung sind in den Schutzansprüchen beschrieben.

In der folgenden Beschreibung wird eine Ausführungsform der Erfindung unter Bezugnahme auf die Zeichnungen näher erläutert. Die Zeichnungen zeigen in
- Fig. 1: eine Seitenansicht des Verschlusses mit ausgeschwenktem Schwenkriegel,
- Fig. 2: eine Ansicht von links auf den in Fig. 1 dargestellten Verschluß,
- Fig. 3: eine Draufsicht des Schwenkriegels,
- Fig. 4: eine Schnittansicht eines Teiles eines Flügelprofils mit Beschlagnut,in die ein Verschluß nach der Erfindung eingesetzt ist,
- Fig. 5: einen Teil der Stulpschiene im Bereich des Schwenkriegels,
- Fig. 6: eine Seitenansicht und
- Fig. 7: eine Draufsicht des Lagerbocks,
- Fig. 8: eine Seitenansicht und
- Fig. 9: eine Draufsicht auf einen Schwenkriegel,
- Fig. 10: eine Seitenansicht und
- Fig. 11: eine Draufsicht auf einen Ausstellhebel,
- Fig. 12: eine Draufsicht auf einen Teil der Stulpschiene im Bereich des Lagerschlittens,
- Fig. 13: eine Seitenansicht und
- Fig. 14: eine Draufsicht auf den Lagerschlitten,
- Fig. 15: eine Draufsicht auf einen Teil der Treibstange mit eingesetztem Lagerbock und Lagerschlitten,
- Fig. 16: eine Seitenansicht des Schwenkriegels mit angelenktem Ausstellhebel,
- Fig. 17: eine Seitenansicht der Treibstange mit eingesetztem Lagerbock und Lagerschlitten.

Die Fig. 1 und 2 zeigen einen Verschluß nach der Erfindung, der in die in Fig. 4 dargestellte Beschlagnut 31 eines Flügelprofils 30 eingesetzt werden kann. Der Verschluß setzt sich zusammen aus einer Treibstange 2, einer die Beschlagnut 31 abdeckenden Stulpschiene 1 und mindestens einem ortsfest um eine Achse schwenkbar gelagerten Schwenkriegel 10, der mit der Treibstange 2 derart zusammenwirkt, daß beim Verschieben der Treibstange 2 in die eine Richtung der Schwenkriegel 10 aus einer Ausnehmung 20 in der Stulpschiene 1 ausgeschwenkt und beim Verschieben der Treibstange 2 in die andere Richtung zurückgeschwenkt wird.

Beim Ausschwenken des Schwenkriegels 10 im geschlossenen Zustand des Tür- oder Fensterflügels greift der Schwenkriegel 10 in eine Öffnung eines am Fenster- oder Türrahmen befindlichen Schließteils 32 ein und verriegelt damit den Fenster- oder Türflügel mit dem Rahmen. Die Stulpschiene 1 und die Treibstange 2 sind flach, und die Treibstange 2 ist im Bereich 3 des Schwenkriegels 10 durch Abkröpfungen 21 und 22 parallel versetzt. In dem Raum zwischen dem versetzten Bereich 3 der Treibstange 2 und der flachen Stulpschiene 1 sind ein Lagerbock 5 und ein Lagerschlitten 16 angeordnet. Der Lagerbock 5 ist über einen Nietkragen 7 an der Stulpschiene 1 angenietet und durchsetzt die Treibstange 2 durch eine längliche Ausnehmung 4, die in der Treibstange 2 angeordnet ist, so daß der Lagerbock 5,mit seinem Boden 8 am Flügelprofil 30 anliegend, festgeschraubt werden kann. Zu diesem Zweck ist im Lagerbock 5 ein Durchgang 6 angeformt, durch den die Befestigungsschraube geführt werden kann. Bevor der Lagerbock 5 mit seinem Nietkragen 7 an die Stulp1 angenietet wird, wird der Schwenkriegel 10 mit seitlich vorragenden Lagerzapfen 11 in Lagerschalen 9 des Lagerbocks eingelegt, die zur Stulpschiene 1 hin offen sind. Durch Annieten des Lagerbocks 5 an die Stulpschiene 1 wird das offene Lager des Lagerbocks 5 durch die Stulpschiene 1 geschlossen. Zum Aus- und Einschwenken des Schwenkriegels 10 dient ein Ausstellhebel 12, der über einen Lagerbolzen 13 am Schwenkriegel 10 angelenkt ist und der gemäß Fig. 11 zwei seitlich vorragende Lagerzapfen 14 aufweist, die in Lagerschalen 15 des Lagerschlittens 16 eingelegt werden können, bevor der Lagerschlitten 16 an der Treibstange 2 befestigt, insbesondere angenietet wird.

Wie insbesondere die Fig. 6 und 7 zeigen, sind am Lagerbock 5 im möglichst großen Abstand vom Nietkragen 7 Nasen 23 angeordnet, die in Ausnehmungen 24 greifen, wenn der Nietkragen 7 in der trichterartigen Ausnehmung der Stulpschiene 1 festgenietet wird. Die Nasen 23 bewirken, daß der Lagerbock 5 immer exakt so ausgerichtet ist, daß die Schwenkachse des Schwenkriegels 10 rechtwinklig zur Längsachse des Verschlusses steht.

In entsprechender Weise sind am Lagerschlitten 16 im möglichst großen Abstand vom Nietzapfen 17 Vorsprünge 35 vorgesehen, die in die längliche Ausnehmung 4 der Treibstange 2 greifen, wenn der Lagerschlitten 16 an die Treibstange 2 angenietet wird. Der Lagerschlitten 16 ist in einem insbesondere aus Fig. 12 ersichtlichen Führungsschlitz 20' der Stulpschiene 1 geführt. Der insbesondere aus den Fig. 13 und 14 ersichtliche Lagerschlitten 16 weist einen Führungskopf 18 auf, der durch ein Fenster 19 durch die Stulpschiene 1 hindurch führbar ist und den Führungsschlitz 20' beidseitig übergreift. Durch diesen Übergriff und durch das Festnieten des Lagerschlittens 16 an der Treibstange werden die montierten Teile des erfindungsgemäßen Verschlusses zu einer Einheit verbunden.

Die aus Fig. 5 ersichtliche Ausnehmung 20 in der Stulpschiene 1 zur Aufnahme des Schwenkriegels 10 und der aus Fig. 12 ersichtliche Führungsschlitz 20' bilden eine ineinander übergehende Ausnehmung, die von zwei parallelen Geraden begrenzt ist.

Der Schwenkriegel 10 ist in seinem aus der Stulpschiene 1 ausschwenkbaren Teil im Querschnitt U-förmig, so daß in dem Schlitz 27 (Fig. 9) zwischen den Seitenwänden des Schwenkriegels 10 der Ausstellhebel 12 gelagert werden kann.

Wie insbesondere die Fig. 9 zeigt, ist der Schwenkriegel 10 an seinem zuerst in das Schließteil 32 am Rahmen einfahrenden Teil keilförmig ausgebildet und weist zwei schräge Flächen 25 und 26 auf, die nach oben und zum freien Ende des Schwenkriegels 10 hin konvergieren. Durch diese keilförmige Ausbildung wird erreicht, daß beim Einschwenken des Schwenkriegels 10 in das Schließteil 32 der Fenster- oder Türflügel gegen seine Dichtung gepreßt wird.

Wie die Fig. 1 zeigt, kann am ausschwenkbaren Ende des Schwenkriegels 10 eine in Schwenkrichtung vorspringende Nase 33 vorgesehen sein, die im ausgeschwenkten Zustand das Schließteil 32 hintergreift, so daß ein Aufbrechen des Verschlusses erschwert ist.Diese Nase kann entsprechend dem zur Verfügung stehenden Kammermaß 3 bis 4 mm vorspringen ohne zu stören.Eine abgewandelte Ausführungsform des Schwenkriegels 10 zeigt die Fig. 3. Dort sind anstelle der Nase 33 zwei seitliche Nasen 34 vorgesehen, die im ausgeschwenkten Zustand ein entsprechend ausgebildetes Schließteil hintergreifen. Dieses Schließteil muß zwei seitliche Durchgänge für die Nasen 34 aufweisen.

Der Lagerbock 5 und der Lagerschlitten 16 sind zweckmäßigerweise NE-Metallgußteile, insbesondere Zink-Druckgußteile, die gute Lagereigenschaften haben und die ohne Schwierigkeiten vernietbar sind. Der Schwenkriegel 10 sowie auch der Ausstellhebel 12 können je nach Beanspruchung ebenfalls NE-Metallgußteile sein oder aber auch aus Stahlguß oder Sinterguß hergestellt sein.

Damit der Verschluß so kompakt wie möglich ist, erstreckt sich die Länge des parallel versetzten Teils 3 der Treibstange 2 über die Länge des Lagerbocks 5 des Lagerschlittens 16 und der maximalen Verstellbewegung der Treibstange 3.

Hinter der dem Lagerschlitten 16 benachbarten Abkröpfung 22 ist in der Treibstange 2 ein Langloch 29 angeordnet, so daß die Stulpschiene 1 über das Schraubenloch 28 angeschraubt werden kann.

Damit der eingeschwenkte Schwenkriegel 10 ohne Schwierigkeiten ausgeschwenkt werden kann, ist die Anordnung so getroffen, daß im eingeschwenkten Zustand gemäß Fig. 16 die Schwenkachsen des Schwenkriegels 10, des Ausstellhebels 12 und des Lagerbolzens 13 nicht auf einer Linie liegen, sondern der Lagerbolzen 13 in Schwenkrichtung hin versetzt ist.

Die Stulpschiene 1, welche beim Ausführungsbeispiel als Flachschiene ausgebildet ist, kann auch eine im Querschnitt U-förmige und die Treibstange 2 umgreifende U-Stulpschiene sein. In diesem Falle ist die Beschlagnut flach und wird gegebenenfalls nur von zwei Rippen gebildet, welche die U-Stulpschiene fixieren.

### Bezugszeichenliste:

- 1: Stulpschiene
- 2: Treibstange
- 3: parallel versetzter Teil
- 4: längliche Ausnehmung
- 5: Lagerbock
- 6: Schraubendurchgang
- 7: Nietkragen
- 8: Boden
- 9: Lagerschale
- 10: Schwenkriegel
- 11: Lagerzapfen
- 12: Ausstellhebel
- 13: Lagerbolzen
- 14: Lagerzapfen
- 15: Lagerschale
- 16: Lagerschlitten
- 17: Nietzapfen
- 18: Führungskopf
- 19: Fenster
- 20: Ausnehmung
- 20': Führungsschlitz
- 21: Abkröpfung
- 22: Abkröpfung
- 23: Nase
- 24: Ausnehmung
- 25: schräge Fläche
- 26: schräge Fläche
- 27: Schlitz
- 28: Schraubenloch
- 29: Langloch
- 30: Flügelprofil
- 31: Beschlagnut
- 32: Schließteil
- 33: Nase
- 34: Nase
- 35: Vorsprung

## Patentansprüche

1. Verschluß für Fenster oder Türen, der im Flügelfalz anzubringen ist und sich zusammensetzt aus einer in einer Beschlagnut (31) des Flügelprofils (30) längsverschieblich gelagerten durchgehenden Treibstange (2), einer die Treibstange (2) abdeckenden Stulpschiene (1) und mindestens einem ortsfest um eine Achse schwenkbar gelagerten Schwenkriegel (10), der mit der Treibstange (2) derart zusammenwirkt, daß beim Verschieben der Treibstange (2) in eine Richtung der Schwenkriegel (10) aus einer Ausnehmung (20) in der Stulpschiene (1) ausgeschwenkt und beim Verschieben der Treibstange (2) in die andere Richtung zurückgeschwenkt wird, dadurch gekennzeichnet, daß die Treibstange (2) im Bereich (3) des Schwenkriegels (10) durch Abkröpfungen (21,22) parallel versetzt ist und an der Rückseite der Stulpschiene (1) im Bereich der Ausnehmung (19) ein Lagerbock (5) für den Schwenkriegel (10) befestigt ist, der die Treibstange (2) durch ein Langloch (4) in der Treibstange (2) durchgreift und der einen Schraubendurchgang (6) aufweist und zusammen mit der Stulpschiene (1) gegen das Flügelprofil (30) anschraubbar ist.

2. Verschluß nach Anspruch 1, dadurch gekennzeichnet, daß der Lagerbock (5) zur Stulpschiene (1) hin offene Lagerschalen (9) aufweist zur Aufnahme von angeformten Lagerzapfen (11) des Schwenkriegels (10).

3. Verschluß nach Anspruch 1 oder 2, dadurch gekennzeichnet, daß der Lagerbock (5) einen konzentrisch zum Durchgang (6) angeordneten Nietkragen (7) aufweist, mit dem er in eine trichterartige Ausnehmung der Stulpschiene (1) greifend ein Senkloch bildend an die Stulpschiene (1) angenietet ist.

4. Verschluß nach Anspruch 3, dadurch gekennzeichnet, daß im möglichst großen Abstand vom Nietkragen (7) am Lagerbock (5) mindestens eine Nase (23) angeordnet ist, die in eine Ausnehmung (24) der Stulpschiene (1) greift.

5. Verschluß nach einem der Ansprüche 1 bis 4, dadurch gekennzeichnet, daß am Schwenkriegel (10) ein Ausstellhebel (12) angelenkt ist, der mit seinem anderen Ende schwenkbar in einem an der Treibstange (2) befestigten Lagerschlitten (16) gelagert ist.

6. Verschluß nach Anspruch 5, dadurch gekennzeichnet, daß der Lagerschlitten (16) zur Treibstange (2) hin offene Lagerschalen (15) aufweist zur Aufnahme von angeformten Lagerzapfen (14) des Ausstellhebels (12).

7. Verschluß nach Anspruch 6, dadurch gekennzeichnet, daß der Lagerschlitten (16) mittels eines angegossenen Nietzapfens (17), der in eine trichterartige Ausnehmung der Treibstange (2) greift, an die Treibstange (2) angenietet ist.

8. Verschluß nach Anspruch 7, dadurch gekennzeichnet, daß im möglichst großen Abstand vom Nietzapfen (17) am Lagerschlitten (16) mindestens ein Vorsprung (35) angeordnet ist, der in eine Ausnehmung (26) der Treibstange (2) greift.

9. Verschluß nach Anspruch 8, dadurch gekennzeichnet, daß auf der dem Nietzapfen (17) gegenüberliegenden Seite der Lagerschalen (15) und zu beiden Seiten des Ausstellhebels (12) Vorsprünge (35) angeordnet sind, die in die längliche Ausnehmung (4) der Treibstange (2) greifen.

10. Verschluß nach einem der Ansprüche 5 bis 9, dadurch gekennzeichnet, daß der Lagerschlitten (16) in einem Führungsschlitz (20') der Stulpschiene (1) geführt ist.

11. Verschluß nach einem der Ansprüche 5 bis 10, dadurch gekennzeichnet, daß der Lagerschlitten (16) einen den Führungsschlitz (20') beidseitig übergreifenden Führungskopf (18) aufweist, der vor Vernieten seines Nietzapfens (17) mit der Treibstange (2) durch ein Fenster (19) am Ende des Führungsschlitzes (20') hindurchsteckbar ist.

12. Verschluß nach Anspruch 10 oder 11, dadurch gekennzeichnet, daß die Ausnehmung (20) in der Stulpschiene (1) zur Aufnahme des Schwenkriegels (10) und der Führungsschlitz (20') von zwei parallelen Geraden begrenzt sind und ineinander übergehen, wobei ein Teil der Ausnehmung (20) ein Teil des Führungsschlitzes (20') bildet.

13. Verschluß nach einem der Ansprüche 1 bis 12, dadurch gekennzeichnet, daß der Schwenkriegel in seinem aus der Stulpschiene (1) ausschwenkbaren Teil im Querschnitt U-förmig ist und in dem Schlitz (27) zwischen seinen Seitenwänden der Ausstellhebel (12) um einen Lagerbolzen (13) schwenkbar gelagert ist.

14. Verschluß nach Anspruch 13, dadurch gekennzeichnet, daß der Schwenkriegel (10) an seinem zuerst in das Schließteil (32) am Rahmen einfahrenden Teil keilförmig ausgebildet ist und zwei schräge Flächen (25,26) aufweist, die nach oben und zum freien Ende des Schwenkriegels (10) hin konvergieren.

15. Verschluß nach Anspruch 13 oder 14, dadurch gekennzeichnet, daß der Schwenkriegel (10) an seinem freien Ende mit einem im ausgeschwenkten Zustand eine Wand des Schließteils (32) hintergreifenden Vorsprung (33) versehen ist.

16. Verschluß nach Anspruch 13 oder 14, dadurch gekennzeichnet, daß der Schwenkriegel (10) an seinem freien Ende mit zwei seitlichen Vorsprüngen (34) versehen ist, die im ausgeschwenkten Zustand das Schließteil (32) hintergreifen.

17. Verschluß nach einem der Ansprüche 1 bis 16, dadurch gekennzeichnet, daß der Lagerbock (5) und der Lagerschlitten (16) NE-Metallgußteile sind.

18. Verschluß nach einem der Ansprüche 1 bis 17, dadurch gekennzeichnet, daß sich der parallel versetzte Teil (3) der Treibstange (2) über die Länge des Lagerbocks (5), des Lagerschlittens (16) und der Verstellbarkeit der Treibstange (2) erstreckt.

19. Verschluß nach einem der Ansprüche 1 bis 18, dadurch gekennzeichnet, daß in Nähe und unterhalb der unteren Abkröpfung (22) in der Treibstange (2) ein Langloch (29) und damit korrespondierend in der Stulpschiene (1) ein Schraubenloch (28) angeordnet sind.

## Claims

1. A fastener for windows or doors, which is to be mounted in the window or door leaf rabbet and which is made up of a continuous drive bar (2) longitudinally displaceably mounted in a fitment groove (31) of the window or door leaf profile member (30), a cover bar (1) which covers the drive bar (2), and at least one pivotal lock member (10) which is stationarily mounted pivotably about an axis and which co-operates with the drive bar (2) in such a way that, upon displacement of the drive bar (2) in one direction, the pivotal lock member (10) is pivoted out of an opening (20) in the cover bar (1) and, upon displacement of the drive bar (2) in the other direction, the pivotal lock member (10) is pivoted back again, characterised in that the drive bar (2) is displaced in parallel relationship in the region (3) of the pivotal lock member (10) by offset portions (21, 22) and feed to the rear side of the cover bar (1) in the region of the opening (19) is a bunting support (5) for the pivotal lock member (10), which passes through the drive bar (2) through a slot (4) in the drive bar (2) and which has a screw passage (6) and which together with the cover bar (1) can be screwed against the window or door leaf profile member (30).

2. A fastener according to claim 1 characterised in that the bunting support (5) has mounting shells (9) which are open towards the cover bar (1), for receiving mounting pins (11) formed on the pivotal lock member (10).

3. A fastener according to claim 1 or claim 2 characterised in that the mounting support (5) has a rivet collar (7) which is arranged concentrically to the passage (6) and with which it is riveted to the cover bar (1), engaging into a funnel-like opening in the cover bar (1), and forming a blind hole.

4. A fastener according to claim 3 characterised in that at least one nose (23) is arranged at the maximum spacing from the rivet collar (7) on the mounting support (5) and engages into an opening (24) in the cover bar (1).

5. A fastener according to one of claim 1 to 4 characterised in that an extension lever (12) is pivotally connected to the pivotal lock member (10) and with its other end is mounted pivotably in a mounting slider (16) which is fixed to the drive bar (2).

6. A fastener according to claim 5 characterised in that the mounting slider (16) has mounting shells (15) which are open towards the drive bar (2), for receiving mounting projections (14) which are formed on the extension lever (12).

7. A fastener according to claim 6 characterised in that the mounting slider (16) is riveted to the drive bar (2) by a rivet pin (17) which is cast on the mounting slider and which engages into a funnel-like opening in the drive bar (2).

8. A fastener according to claim 7 characterised in that at least one projection (35) is arranged on the mounting slider (16) at the maximum spacing from the rivet pin (17) and engages into an opening (26) in the drive bar (2).

9. A fastener according to claim 8 characterised in that projections (35) are arranged on the side of the mounting shells (15), which is opposite to the rivet pin (15), and at both sides of the extension lever (12), the projections (35) engaging into the elongate opening (4) in the drive bar (2).

10. A fastener according to one of claim 5 to 9 characterised in that the mounting slider (16) is guided in a guide slot (20') in the cover bar (1).

11. A fastener according to one of claims 5 to 10 characterised in that the mounting slider (16) has a guide head (18) which engages over the guide slot (20') on both sides and which prior to riveting of its rivet pin (17) to the drive bar (2) can be fitted through an aperture (19) at the end of the guide slot (20').

12. A fastener according to claim 10 or claim 11 characterised in that the opening (20) in the cover bar (1) for receiving the pivotal lock member (10) and the guide slot (20') are defined by two parallel straight lines and merge into each other, a part of the opening (20) forming a part of the guide slot (20').

13. A fastener according to one of claims 1 to 12 characterised in that the pivotal lock member is of U-shaped cross-section in its part which can be pivoted out of the cover bar (1) and the extension lever (12) is mounted pivotably about a mounting pin (13) in the slot (27) between its side walls.

14. A fastener according to claim 13 characterised in that the pivotal lock member (10) is of a wedge-shaped configuration at its part which first passes into the keeper portion (32) on the frame and has two inclined surfaces (25, 26) which converge upwardly and towards the free end of the pivotal lock member (10).

15. A fastener according to claim 13 or claim 14 characterised in that at its free end the pivotal lock member (10) is provided with a projection (33) which in the outwardly pivoted condition engages behind a wall of the keeper portion (32).

16. A fastener according to claim 13 or claim 14 characterised in that at its free end the pivotal lock member (10) is provided with two lateral projections (34) which in the outwardly pivoted condition engage behind the keeper portion (32).

17. A fastener according to one of claims 1 to 16 characterised in that the mounting support (5) and the mounting slider (16) are non-ferrous metal castings.

18. A fastener according to one of claims 1 to 17 characterised in that the part (3) of the drive bar (2), which is displaced in parallel relationship, extends over the length of the mounting support (5), the mounting slider (16), and the displaceability of the drive bar (2).

19. A fastener according to one of claims 1 to 18 characterised in that a slot (29) is arranged in the drive bar (2) in the vicinity of and beneath the lower offset portion (22) and a screw hole (28) is arranged in the cover bar (1) to correspond to the slot (29).

## Revendications

1. Dispositif de blocage pour fenêtres ou portes qui doit être monté dans la feuillure du battant et est constitué d'une barre coulissante (2), disposée dans une rainure d'armature (31) du profilé du battant (30) de façon à coulisser longitudinalement, d'une baguette de recouvrement (1) recouvrant la barre coulissante (2) et d'au moins un pêne pivotant (10) fixe susceptible de pivoter autour d'un axe, ledit pêne coopérant avec la barre coulissante (2) de telle sorte que lors du glissement de la barre coulissante (2) dans un sens, le pêne pivotant (10) pivote hors d'un évidement (20) ménagé dans la baguette de recouvrement (1) et que lors du glissement de la barre coulissante (2) dans l'autre sens, le pêne pivote à nouveau vers sa position initiale, caractérisé en ce que la barre coulissante (2) au niveau (3) du pêne pivotant (10) est décalée parallèlement par des déports (21, 22) et en ce qu'un palier-support (5) pour le pêne pivotant (10) est fixé sur la face postérieure de la baguette de recouvrement (1), au niveau de l'évidement (19), ledit palier-support traversant la barre coulissante (2) par un trou oblong (4) ménagé dans cette dernière, présentant un orifice taraudé (6) et pouvant être vissé avec la baguette de recouvrement (1) contre le profilé du battant (30).

2. Dispositif de blocage selon la revendication 1, caractérisé en ce que le palier-support (5) présente des coquilles de coussinet (9) ouvertes en direction de la baguette de recouvrement (1) et destinées à recevoir des axes (11) rapportés sur le pêne pivotant (10).

3. Dispositif de blocage selon la revendication 1 ou 2, caractérisé en ce que le palier-support (5) présente une collerette de rivetage (7) concentrique à l'orifice (6), avec laquelle il est riveté sur la baguette de recouvrement (1) en s'engageant dans un logement en forme d'entonnoir de la baguette de recouvrement (1) en formant un trou fraisé.

4. Dispositif de blocage selon la revendication 3, caractérisé en ce qu'au moins un nez (23) est disposé sur le palier-support (5) le plus loin possible de la collerette de rivetage (7), ledit nez s'engageant dans un évidement (24) de la baguette de recouvrement (1).

5. Dispositif de blocage selon l'une des revendications 1 à 4, caractérisé en ce que sur le pêne pivotant (10) est articulé un levier de projection (12) dont l'autre extrémité est monté libre de pivoter dans un curseur (16) fixé à la barre coulissante (2).

6. Dispositif de blocage selon la revendication 5, caractérisé en ce que le curseur (16) présente des coquilles de coussinet (15) ouvertes en direction de la barre coulissante (2) pour recevoir des axes (14) rapportés sur le levier de projection (12).

7. Dispositif de blocage selon la revendication 6, caractérisé en ce que le curseur (16) est riveté à la barre coulissante (2) au moyen d'un corps de rivet (17) moulé rapporté, qui s'engage dans un logement en forme d'entonnoir ménagé dans la barre coulissante (2).

8. Dispositif de blocage selon la revendication 7, caractérisé en ce qu'au moins un épaulement (35) est prévu sur le curseur (16) le plus loin possible du corps de rivet (17), ledit épaulement s'engageant dans un logement (26) ménagé dans la barre coulissante (2).

9. Dispositif de blocage selon la revendication 8, caractérisé en ce que des épaulements (35) sont prévus sur le côté des coquilles de coussinet (15) opposé au corps de rivet (17) et sur les deux côtés du levier de projection (12), lesdits épaulements s'engageant dans l'évidement oblong (4) de la barre coulissante (2).

10. Dispositif de blocage selon l'une des revendications 5 à 9, caractérisé en ce que le curseur (16) est guidé dans une fente de guidage (20') de la baguette de recouvrement (1).

11. Dispositif de blocage selon l'une des revendications 5 à 10, caractérisé en ce que le curseur (16) présente une tête de guidage (18) recouvrant des deux côtés la fente de guidage (20') qui, avant le rivetage de son corps de rivet (17) avec la barre coulissante (2), est susceptible d'être engagée à travers une fenêtre (19) à l'extrémité de la fente de guidage (20').

12. Dispositif de blocage selon la revendication 10 ou 11, caractérisé en ce que l'évidement (20) ménagé dans la baguette de recouvrement (1) pour recevoir le pêne pivotant (10) et la fente de guidage (20') sont limités par deux droites parallèles et se rejoignent, une partie de l'évidement (20) formant une partie de la fente de guidage (20').

13. Dispositif de blocage selon l'une des revendications 1 à 12, caractérisé en ce que le pêne pivotant présente une section en forme de U dans sa partie susceptible de pivoter hors de la baguette de recouvrement (1) et en ce que, dans la fente (27) délimitée par ses deux parois latérales, le levier de projection (12) est monté pivotant autour d'un axe (13).

14. Dispositif de blocage selon la revendication 13, caractérisé en ce que le pêne pivotant (10) est cunéiforme dans sa partie pénétrant la première dans la gâche (32) montée sur le chambranle et présente deux surfaces inclinées (25, 26), qui convergent vers le haut et vers la partie libre du pêne pivotant (10).

15. Dispositif de blocage selon les revendications 13 ou 14, caractérisé en ce que le pêne pivotant (10) comprend dans sa partie libre un épaulement (33) engageant une paroi de la gâche (32) par derrière, lorsque ledit pêne est en position sortie inclinée.

16. Dispositif de blocage selon les revendications 13 ou 14, caractérisé en ce que le pêne pivotant (10) comprend, dans sa partie libre, deux épaulements latéraux (34) qui engagent la gâche (32) par derrière, lorsque ledit pêne est en position sortie inclinée.

17. Dispositif de blocage selon l'une des revendications 1 à 16, caractérisé en ce que le palier-support (5) et le curseur (16) sont des pièces coulées en métal non ferreux.

18. Dispositif de blocage selon l'une des revendications 1 à 17, caractérisé en ce que la partie (3) de la barre coulissante (2) qui est décalée parallèlement s'étend sur toute la longueur du palier-support (5), du curseur (16) et de la partie réglable de la barre coulissante (2).

19. Dispositif de blocage selon l'une des revendications 1 à 18, caractérisé en ce qu'au voisinage et au-dessous du déport inférieur (22) sont ménagés, dans la barre coulissante (2) un trou oblong (29) et dans la baguette de recouvrement (1) un trou taraudé (28) correspondant.
